# EUROPÄISCHE PATENTANMELDUNG

(11) **EP 0 269 037 A2**
(43) Veröffentlichungstag der Anmeldung: **01.06.1988**
(21) Anmeldenummer: 87117192.2
(22) Anmeldetag: 21.11.1987
(51) Int. Cl.: H01R 13/68, H01R 13/66, H01Q 1/50

(54) **Überspannungsschutzgerät**

(30) Priorität: 26.11.1986 DE 3640402
(71) Anmelder: OBO Bettermann OHG, D-58710 Menden (DE)
(72) Erfinder: Jordan, Ernst-Günther, D-5750 Menden 2 (DE)
(74) Vertreter: Patentanwälte Dipl.-Ing. Conrad Köchling Dipl.-Ing. Conrad-Joachim Köchling

(57) **Zusammenfassung**

Um ein Überspannungsschutzgerät mit geschütztem Netzanschluß, wobei der Phasen- und der Nullleiter des Netzanschlußkreises über je einen Varistor mit dem Schutzleiter elektrisch verbunden sind und mit einem geschützten Anschluß eines zweiten Stromkreises, z.B. für Rundfunk-, Fernseh-, und Videogeräte, Computer und dergleichen, wobei der Schutzleiter des zweiten Stromkreises, z.B. über eine Koppelfunkenstrecke an den Schutzleiter des Netzanschlußkreises gelegt ist, derart zu verbessern, daß eine Vereinfachung der Herstellung und der Lagerhaltung erreichbar ist, wird vorgeschlagen, daß der Netzanschlußkreis und der zweite Stromkreis jeweils zu einer einen eigenen Träger (3,4) aufweisenden Montageeinheit zusammengefaßt und an ein gemeinsames Tragteil (1) anfügbar ausgebildet sind, welche die gemeinsame Koppelfunkenstrecke (8) sowie deren elektrischen Leitungen (13) zu den Anschlußkontakten des Netzanschlußkreises bzw. des zweiten Stromkreises aufweist.

## Beschreibung

Die Erfindung betrifft ein Überspannungsschutzgerät mit geschütztem Netzanschluß, wobei der Phasen-und der Nulleiter des Netzanschlußkreises über je ein Überspannungsschutzelement, z.B. einen Varistor, mit dem Schutzleiter elektrisch verbunden ist und mit einem durch Überspannungsschutzelemente, z.B. Varistoren, geschützten Anschluß eines zweiten Stromkreises, z.B. für Rundfunk-, Fernseh-, und Videogeräte, Computer und dergleichen, wobei der Schutzleiter des zweiten Stromkreises, z.B. über eine Koppelfunkenstrecke mit dem Schutzleiter des Netzanschlußkreises verbunden ist.

Bei einem aus der DE-OS 35 13 230 bekannten Überspannungsschutzgerät der vorbeschriebenen Art, von dem die Erfindung ausgeht, ist ein etwa quaderförmiges Gehäuse aus Kunststoff vorgesehen, in welches die Elemente eines Netzanschlußkreises und die Elemente eines zweiten Stromkreises eingefügt sind, wobei der Phasen- und der Nulleiter des Netzanschlußkreises über je einen im Gehäuse angeordneten Varistor mit dem Schutzleiter elektrisch verbunden sind. Ferner ist der Schutzleiter des zweiten Stromkreises über eine im Gehäuse befestigte Funkenstrecke an den Schutzleiter des Netzanschlußkreises angelegt. Im Netzanschlußkreis ist ein von der Rückseite des Gehäuses abstrebender Gerätestecker und frontseitig des Gehäuses eine Steckdose angeordnet. Zudem sind in der Frontwand zwei in den zweiten Stromkreis eingefügte Antennenanschlußbuchsen vorgesehen. Außerdem führen in das Gehäuse zwei Antenneneingangsleitungen. Anstelle des am Gehäuse befestigten Gerätesteckers des Netzstromkreises kann auch eine flexible Leitung vorgesehen sein, die in einem Gerätestecker endet.

Hierbei besteht aber der Nachteil, daß infolge einer Vielzahl üblicher, in Form und Abmessungen zueinander unterschiedlicher elektrischer Steckerkupplungen für jeden Anwendungsbereich ein dies bezüglich angepaßtes Überspannungsschutzgerät hergestellt und auf Lager gehalten werden muß.

Aufgabe der Erfindung ist es nun, ein Überspannungsschutzgerät der im Oberbegriff des Anspruches 1 angegebenen Art derart zu verbessern, daß eine Vereinfachung und Verbilligung der Herstellung und der Lagerhaltung erreichbar ist.

Die Lösung dieser Aufgabe ist dadurch gekennzeichnet, daß der Netzanschlußkreis und der zweite Stromkreis jeweils zu einer einen eigenen Träger aufweisenden Montageeinheit zusammengefaßt und an ein gemeinsames Tragteil anfügbar ausgebildet sind, welches die gemeinsame Koppelfunkenstrecke sowie deren elektrischen Leitungen zu den Anschlußkontakten des Netzanschlußkreises bzw. des zweiten Stromkreises aufweist.

Hierdurch ist es nunmehr möglich, ein für alle Anwendungsbereiche geeignetes Tragteil mit den jeweils erforderlichen Elementen des Netzanschlußkreises und des zweiten Stromkreises problemlos zu kombinieren.

Auch kann man die jeweiligen Träger ggf. gegeneinander austauschen.

Eine die Montage der Träger erheblich erleichternde Ausgestaltung besteht darin, daß im gemeinsamen Tragteil zwei mit Abstand voneinander angeordnete, zur Aufnahme je eines Trägers ausgebildete Taschen vorgesehen sind und die elektrischen Leitungen der gemeinsamen Koppelfunkenstrecke in so an den Tragteiltaschen angeordneten Kontakten enden, daß bei in die Tragteiltaschen lagerichtig eingefügten Trägern, deren Schutzleiter-Anschlußkontakte den Anschlußkontakten der Koppelfunkenstrecke gegenüberstehen und letztere elektrisch leitend berühren, so daß bei an das Tragteil lagerichtig angefügten Trägern deren elektrischen Verbindungen quasi erzwungen worden sind und nicht vorgesehen werden können.

Eine sowohl fertigungstechnisch günstige als auch eine hohe Lagesicherheit der an das Tragteil angefügten Träger sicherstellende sowie problemlos zu handhabende, bevorzugte Weiterbildung besteht darin, daß die Träger und die Tragteiltaschen an mindestens zwei einander gegenüberliegenden Seiten längs dieser verlaufend angeordnete, nach Art von Nut und Feder ausgebildete, gemeinsam sich zu Steckkupplungen ergänzende und insbesondere zueinander längs verstellbare Randteile aufweisen, wobei vorzugsweise zudem die gemeinsam sich zu Steckkupplungen ergänzenden Randteile der Träger und der Tragteiltaschen jeweils zueinander parallel verlaufend angeordnet sind.

Hierzu kennzeichnet sich eine bevorzugte Gestaltung noch dadurch, daß die Träger jeweils quadratisch ausgebildet sind und alle Längsseiten Kupplungsrandteile aufweisen.

Dies hat den Vorteil, daß die Träger z.B. des Netzstromkreises gegenüber dem Tragteil um jeweils 90° verdreht in das Tragteil so eingefügt werden können, daß in der Gebrauchslage des Überspannungsschutzgerätes die Steckerbuchsen einer Steckdose übereinander bzw. nebeneinander angeordnet sein können.

Dabei können die Taschen am Tragteil hintereinander sowie vorzugsweise zudem zueinander niveaugleich angeordnet sein, und deren Kupplungsrandteile zueinander parallel verlaufen.

Bevorzugterweise ist das Tragteil H-förmig profiliert, dessen Schenkel innenseitig als Kupplungsrandteile ausgebildet sind und die Koppelfunkenstrecke am Tragteilsteg angeordnet ist.

Durch diese Maßnahmen ist es möglich, die Träger über die Taschen hinausreichend auszubilden, ohne die Handhabung seitlich neben dem Überspannungsschutzgerät befindlicher Geräte zu stören, wenn in der Gebrauchslage des Überspannungsschutzgerätes die Schenkel des H-förmigen Tragteiles senkrecht verlaufend angeordnet werden.

Eine vorteilhafte, sowohl die Herstellung des Überspannungsschutzgerätes als auch die Montage der Träger im Tragteil begünstigende Weiterbildung besteht darin, daß am Tragteil zu den Kupplungsrandteilen gleichgerichtete Kontaktschienen angeordnet sind, welche jeweils mittels einer elektrischen Leitung mit der Koppelfunkenstrecke verbunden sind, und daß an den Trägern der Kontaktschienen gegenüber sich an letzteren elektrisch leitend abstützende Schutzleiter-Schleifkontakte angeordnet sind.

Hierzu kennzeichnet sich eine bevorzugte Ausgestaltung dadurch, daß die Träger jeweils aus zwei im wesentlichen zueinander gleichen Schalen aus Isolierstoff bestehen, deren Mündungen zueinander gerichtet und mit Abstand einander gegenüberstehend angeordnet gehaltert sind, in dem von den Schalen umgrenzten Raum die Elemente des jeweiligen Stromkreises angeordnet sind, daß ferner innenseitig der Schalenwände ein ringförmiger, den Spalt zwischen den Schalen schließender Schutzleiterkontakt vorgesehen ist und daß die Kontaktschienen und/oder die Kupplungsrandteile des Tragteiles in den Spalt zwischen den Schalen eingreifen und zumindest die Kontaktschienen des Tragteiles an den ringförmigen Schutzleiterkontakten der Träger elektrisch leitend anliegen, wobei vorzugsweise zudem das Tragteil aus Isolierstoff besteht, die Koppelfunkenstrecke und deren Leitungen innerhalb des Tragteiles angeordnet sind und daß die mit den Trägern zusammenwirkenden Kupplungsrandteile am Tragteil angeformt sind und insbesondere außerdem die eine Kontaktschiene an dem einen Schenkel und die andere Kontaktschiene am anderen Schenkel des H-förmigen Tragteiles angeordnet sind.

Durch diese Maßnahmen sind unter anderem alle stromführenden Teile des Überspannungsschutzgerätes gegen Berührung geschützt und die Stromkreise sowie deren Anschlußkontakte haben bei einer relativ geringen Geräteabmessung einen größtmöglichen Abstand voneinander um Spannungsüberschläge zu erschweren.

Unter Umständen kann es auch vorteilhaft sein, die Träger am Tragteil mittels Rastverbindungen zu sichern.

Ausführungsbeispiele der Erfindung sind in den Zeichnungen dargestellt und werden im folgenden näher erläutert:
Es zeigt:
Fig. 1 ein Überspannungsschutzgerät in der Vorderansicht;
Figs. 2 und 3 Varianten derselben, ebenfalls in der Vorderansicht;
Fig. 4 eine Einzelheit eines Überspannungsschutzgerätes im Längsschnitt;
Fig. 5 desgleichen im Querschnitt, entsprechend der Linie V-V der Fig. 4 gesehen;
Fig. 6 eine andere Einzelheit des Überspannungsschutzgerätes im Längsschnitt;
Fig. 7 desgleichen im Querschnitt;
Fig. 8 eine weitere Einzelheit im Längsschnitt;
Fig. 9 desgleichen im Querschnitt.

Allen Ausführungsformen ist ein H-förmiges Tragteil 1 mit zwei einander entgegengerichtet ausmündenden Taschen 2 zur Aufnahme je eines Trägers 3 bzw. 4 gemeinsam.
Der Träger 3 ist mit einem von dessen Rückseite abstrebenden Netzstecker 5 und einer frontseitig ausmündenden Netzsteckdose 6 bestückt, wobei der Phasen- und Nulleiter des geschützten Netzanschlußkreises über jeweils einen nicht dargestellten Varistor mit einem Schutzleiter verbunden sind.

Der Träger 4 besitzt die Elemente eines zweiten, geschützten Stromkreises, zum Beispiel eines Antennenstromkreises (Figuren 1,2 sowie 8 und 9) bzw. eines Computerstromkreises (Fig. 3). Ferner ist der Schutzleiter des Netzstromkreises über eine im Steg 7 des Tragteiles 1 angeordnete Koppelfunktenstrecke 8 an den Schutzleiter des zweiten Stromkreises angelegt.

Die Taschen 2 haben jeweils einen quadratischen, lichten Querschnitt und die Grundflächen der Träger 3 und 4 sind gemäß der Figuren 1,2 und 6 bis 9 ebenfalls quadratisch.

In den Innenseiten der Tragteilschenkel 9 und an den Längsseiten der Träger 3 und 4 sind in Längserstreckung der Tragteilschenkel längs verlaufende nach Art von Nut und Feder zusammen wirkende Randteile vorgesehen, so daß die Träger 3 und 4 jeweils von der Taschenöffnung her in die Taschen 2 eingesteckt werden können. Diese Steckverbindungen sind mindestens reibschlüssig gesichert. Durch die vorbeschriebene quadratische Gestaltung der Träger 3 und 4 können diese wahlweise so in die Taschen eingesteckt werden, daß die Steckerbuchsen 10 des Netz- und/oder des zweiten Stromkreises quer zur Längserstreckung des Tragteiles (Figur 1) oder zu letzterer parallel verlaufend (Fig. 2) angeordnet sind.

Gemäß Fig. 3 ist in die untere Tasche 2 des Tragteiles 1, welches dem in den Figuren 1 und 2 dargestellten Tragteil gleicht, ein Träger 4ʹ lösbar eingefügt, welcher die Elemente eines Computer-Stromkreises beinhaltet.
Hierbei ragt der Träger 4ʹ über die Öffnung der unteren Tasche 2 des in der Gebrauchslage dargestellten Tragteiles 1 hinaus, ohne evtl. seitlich und unmittelbar neben dem Überspannungsschutzgerät angeordnete elektrische Geräte zu stören.
Das Tragteil 1 ist wie aus den Figuren 4 und 5 ersichtlich aus zwei zueinander gleichen H-förmigen und mit ihren Mündungen zueinander gerichteten Schalen 11 und 12 aus Isolierstoff zusammengefügt.

In demzufolge hohlen Steg 7 des Tragteiles 1 ist die Koppelfunkenstrecke 9 gehaltert, deren als Bänder ausgebildeten elektrischen Leitungen 13 in Kontaktschienen 14 enden.
Die eine Kontaktschiene 14 ist in dem einen Tragteilschenkel 9 angeordnet, während die andere Kontaktschiene 14 in dem anderen Tragteilschenkel 9 eingesetzt ist. Die Kontaktschienen 14 haben jeweils einen längs der Tragteilschenkel 9 verlaufenden und in eine Tasche 2 hineinragenden Flansch 15. An den Innenseiten der Tragteilschenkel 9 sind längs dieser verlaufende und nach innen in die Tasche 2 hineinragende, angeformte Randteile 16 vorgesehen, die miteinander bzw. mit einem Flansch 15 gerade Führungsschienen bilden.

Die Träger 3 und 4 bestehen jeweils aus zwei zueinander gleichen Schalen 17 und 18 aus Isolierstoff, deren Mündungen zueinander gerichtet und mit Abstand voneinander gegenüberstehend gehaltert sind.
In den von letzteren umgrenzten Raum sind die Elemente des jeweiligen Stromkreises eingefügt. Ferner ist in die Schalen 17 und 18 jeweils ein ringförmiger, an den Innenseiten der Schalenwände anliegender und den umlaufenden Spalt 19 zwischen den Schalen 17 und 18 schließender Schutzleiter-Kontakt 20 eingefügt, der mit dem Schutzleiter 21 des jeweiligen Stromkreises verbunden ist.

Die Schalen 11 sowie die Schalen 17 und 18 können durch insbesondere angeformte Rastverbindungen miteinander lösbar verbunden sein.

Die Steckverbindungen zwischen den Trägern 3 und 4 und dem Tragteil 1 können auch mittels insbesondere lösbarer Rastverbindungen gesichert sein.

Unter Umständen kann es auch vorteilhaft sein, sowohl die vorgenannten Schalen als auch die Dreher 3 und 4 im Tragteil 1 unlösbar, zum Beispiel durch Kleber, Niete oder Schrauben zusammenzufügen.

## Patentansprüche

1. Überspannungsschutzgerät mit geschütztem Netzanschluß, wobei der Phasen- und der Nullleiter des Netzanschlußkreises über je ein Überspannungsschutzelement, z.B. einen Varistor mit dem Schutzleiter elektrisch verbunden ist und mit einem durch Überspannungsschutzelemente, z.B. Varistoren, geschützten Anschluß eines zweiten Stromkreises, z.B. für Rundfunk-, Fernseh-, und Videogeräte, Computer und dergleichen, wobei der Schutzleiter des zweiten Stromkreises, z.B. über eine Koppelfunkenstrecke mit dem Schutzleiter des Netzanschlußkreises verbunden ist, dadurch gekennzeichnet, daß der Netzanschlußkreis und der zweite Stromkreis jeweils zu einer einen eigenen Träger (3 bzw. 4) aufweisenden Montageeinheit zusammengefaßt und an ein gemeinsames Tragteil (1) anfügbar ausgebildet sind, welches die gemeinsame Koppelfunkenstrecke (8) sowie deren elektrischen Leitungen (13) zu den Anschlußkontakten des Netzanschlußkreises bzw. des zweiten Stromkreises aufweist.

2. Überspannungsschutzgerät nach Anspruch 1, dadurch gekennzeichnet, daß im gemeinsamen Tragteil (1) zwei mit Abstand voneinander angeordnete, zur Aufnahme je eines Trägers (3 bzw. 4) ausgebildete Taschen (2) vorgesehen sind und die elektrischen Leitungen (13) der gemeinsamen Koppelfunkenstrecke (8) in so an den Tragteiltaschen (2) angeordneten Kontakten (14) enden, daß bei in die Tragteiltaschen (2) lagerichtig eingefügten Trägern (3 bzw. 4) deren Schutzleiter-Anschlußkontakte (20) den Anschlußkontakten (14) der Koppelfunkenstrecke (8) gegenüberstehen und letztere elektrisch leitend berühren.

3. Überspannungsschutzgerät nach Anspruch 2, dadurch gekennzeichnet, daß die Träger (3 bzw. 4) und die Tragteiltaschen (2) an mindestens zwei einander gegenüberliegenden Seiten längs dieser verlaufende angeordnete, nach Art von Nut und Feder ausgebildete, gemeinsam sich zu Steckkupplungen ergänzende und insbesondere zueinander längs verstellbare Randteile (16) aufweisen.

4. Überspannungsschutzgerät nach Anspruch 3, dadurch gekennzeichnet, daß die gemeinsam sich zu Steckkupplungen ergänzenden Randteile der Träger (3 bzw. 4) und der Tragteiltaschen (2) jeweils zueinander parallel verlaufend angeordnet sind.

5. Überspannungsschutzgerät nach einem der Ansprüche 2 bis 4, dadurch gekennzeichnet, daß die Träger (3 bzw. 4) jeweils quadratisch ausgebildet sind und alle Längsseiten Kupplungsrandteile aufweisen.

6. Überspannungsschutzgerät nach Anspruch 3,4 oder 5, dadurch gekennzeichnet, daß die Taschen (2) hintereinander und die Kupplungsrandteile beider Taschen (2) zueinander parallel verlaufend angeordnet sind.

7. Überspannungsschutzgerät nach Anspruch 3,4,5 oder 6, dadurch gekennzeichnet, daß die Taschen (2) am Tragteil (1) zueinander niveaugleich angeorndet sind.

8. Überspannungsschutzgerät nach Anspruch 3,4,5 oder 7, dadurch gekennzeichnet, durch ein im wesentlichen H-förmiges Tragteil (1), dessen Schenkel (9) innenseitig als Kupplungsrandteile ausgebildet sind und daß die Koppelfunkenstrecke (8) am Steg (7) des H-förmigen Tragteiles (1) angeordnet ist.

9. Überspannungsschutzgerät nach einem der Ansprüche 3 bis 8, dadurch gekennzeichnet, daß am Tragteil (1) zu den Kupplungsrandteilen gleichgerichtete Kontaktschienen (14) angeordnet sind, welche jeweils mittels einer elektrischen Leitung (13) mit der Koppelfunkenstrecke (8) verbunden sind und daß an den Trägern (3 bzw. 4) den Kontaktschienen (14) gegenüber sich an letzteren elektrisch leitend abstützende Schutzleiter-Schleifkontakte (20) angeordnet sind.

10. Überspannungsschutzgerät nach einem der Ansprüche 1 bis 9, dadurch gekennzeichnet, daß die Träger (3bzw. 4) jeweils aus zwei im wesentlichen zueinander gleichen Schalen (17,18) aus Isolierstoff bestehen, deren Mündungen zueinander gerichtet und mit Abstand einander gegenüberstehend angeordnet gehaltert sind, in dem von den Schalen (17,18) umgrenzten Raum die Elemente des jeweiligen Stromkreises angeordnet sind, daß ferner innenseitig der Schalenwände ein ringförmiger, den Spalt (19) zwischen den Schalen (17,18) schließender Schutzleiterkontakt (20) vorgesehen ist und daß die Kontaktschienen (14) und/oder die Kupplungsrandteile (16) des Tragteiles (1) in den Spalt (19) zwischen den Schalen (17,18) eingreifen und zumindest die Kontaktschienen (14) des Tragteiles (1) an den ringförmigen Schutzleiterkontakten (20) der Träger (3,4) elektrisch leitend anliegen.

11. Überspannungsschutzgerät nach einem der Ansprüche 1 bis 10, dadurch gekennzeichnet, daß das Tragteil (1) aus Isolierstoff besteht, die Koppelfunkenstrecke (8) und deren Leitungen (13) innerhalb des Tragteiles (1) angeordnet sind und daß die mit den Trägern (3,4) zusammenwirkenden Kupplungsrandteile (16) am Tragteil (1) angeformt sind.

12. Überspannungschutzgerärt nach einem der Ansprüche 9 bis 11, dadurch gekennzeichnet, daß die eine Kontaktschiene (14) an dem einen Schenkel (9) und die andere Kontaktschiene (14) am anderen Schenkel (9) des H-förmigen Tragteiles (1) angeordnet sind.

13. Überspannungsschutzgerät nach einem der Ansprüche 1 bis 12, dadurch gekennzeichnet, daß die Träger (3,4) in den Taschen (2) des Tragteiles (1) mittels selbsttätig wirksamer Rastverbindungen gesichert sind.

14. Überspannungsschutzgerät nach einem der Ansprüche 1 bis 12, dadurch gekennzeichnet, daß die Träger (3,4) in die Taschen (2) des Tragteiles (1) unlösbar eingefügt sind.
